# EUROPÄISCHE PATENTSCHRIFT

(11) **EP 2 392 739 B1**
(45) Veröffentlichungstag und Bekanntmachung des Hinweises auf die Patenterteilung: **25.09.2013**
(21) Anmeldenummer: 11003972.4
(22) Anmeldetag: 13.05.2011
(51) Int. Cl.: E03F 5/04

(54) **Entwässerungsablauf mit Verstellelement**
Drain with height adjustable element
Egout avec support réglable en hauteur

(30) Priorität: 02.06.2010 DE 202010007534 U
(43) Veröffentlichungstag der Anmeldung: 07.12.2011
(73) Patentinhaber: Wedi, Stephan, 48282 Emsdetten (DE)
(72) Erfinder: Wedi, Stephan, 48282 Emsdetten (DE)
(74) Vertreter: Hoffmeister, Helmut

(56) Entgegenhaltungen:
- EP-A2- 1 782 721
- DE-A1-102007 058 299
- DE-U1- 20 302 899
- DE-U1-202006 009 404
- DE-U1-202006 014 959
- DE-U1-202007 006 360
- DE-U1-202008 003 050
- JP-A- 5 079 012
- JP-A- 2003 253 743
- US-A- 4 694 513

## Beschreibung

Die Erfindung betrifft einen Entwässerungsablauf zum Einbau in eine Bodenöffnung eines Duschplatzes, umfassend ein in die Bodenöffnung einzusetzendes Einlaufteil mit nach oben offener Einlauföffnung, in die ein Deckelelement eingesetzt ist, das gegenüber der Einlauföffnung höhenverstellbar ist und die Einlauföffnung unter Freilassung wenigstens einer Niveauöffnung abdeckt.

Ein Einlaufrost mit einer Höhenverstellung ist aus EP 1 782 721 (Fig. 8) bekannt. Das Dokument zeigt einen Rost mit höhenverstellbaren Füßen, über die er in der Duschrinne abgestützt ist. Die Füße sind höhenverstellbar am Rost angebracht. An der Unterseite des Rostes sind Gewindestangen befestigt, auf die jeweils eine hülsenförmige Sechskantmutter mit Auflagescheibe aufgeschraubt ist. Die Höhenverstellung erfolgt durch Drehen mit der Sechskantmutter. Die Abstützung der Füße an der Duschrinne erfordert ein relativ großes Längenmaß der Gewindestange. Der Rost kann innerhalb der Öffnung verrutschen, da keine Verbindung mit den übrigen Teilen der Duschtasse vorhanden ist. Eine Arretierung ist nicht möglich.

Dieses Dokument EP 1 782 721 wird als nächstliegenden Stand der Technik angesehen.

In DE 20 2006 009404 U1 ist eine Entwässerungsrinne mit Verstellelementen für Balkone und Terrassen beschrieben. Es ist nicht ein Deckelelement bzw. Rost, sondern die ganze Entwässerungsrinne in der Höhe verstellbar. Eine Gewindestange mit Fuß ist in eine an der Unterseite der Rinne angeordnete Gewindehülse eingedreht und mit einer an der Oberseite der Rinne befindlichen Kontermutter festgelegt. Die Entwässerungsrinne ist also von unten und von oben zusammengehalten und kann nicht einfach, wie der Rost, gehoben und abgenommen werden. Auch die Justierung in der Höhe erfordert mehr Arbeitsschritte, nämlich das Lösen bzw. Abdrehen der Kontermutter, Drehen mit dem Fuß der Gewindestange und erst danach erneutes Eindrehen der Kontermutter.

Ein Entwässerungsablauf gemäß US 4 694 513 A zeigt ein rundes Deckelelement (Rost, Bezugszahl 90), welches über Schrauben mit einem oberen Teil eines dreiteiligen Einlaufelementes zu verbinden ist. Eine Verstellbarkeit in der Höhe ist nicht vorgesehen. Unterhalb des Einlaufelementes befinden sich ineinander eingedrehte Gewindehülsen mit Kragen.

Die Schrift DE 20 2007 006360 U1 beschreibt eine rechteckige, höhenverstellbare Duschwanne mit einem umlaufenden, rinnenförmigen Abfluss.

Bei der Schrift DE 10 2007 058299 A handelt es sich um ein Verfahren zum Einbau einer Ablaufrinne und einen Einbausatz, umfassend die besagte Ablaufrinne und höhenverstellbare, an die Höhe des Estrichs anpassbare Distanzfüße.

Das Dokument JP 5 079 012 A beschreibt ein Wasserablaufsystem für Leichtathletik-Sportplätze mit einem Verstellmechanismus für Bordsteine.

Die Schrift DE 20 2006 014959 U1 zeigt eine Duschrinne, aufweisend einen Rahmen und einen in den Rahmen von oben einsetzbaren Träger mit Glasplatte, wobei der Rahmen und der Außenrand des Trägers einen umlaufenden Einlaufschlitz bilden.

Der Träger ist über höhenverstellbare Distanzstücke auf dem Boden eines rinnenförmigen Grundkörpers gelagert.

Die Schrift DE 20 2008 003050 U1 beschreibt eine Duschplatte mit Duschrinne, die einen Rinnenabschnitt zur Entwässerung eines Duschbereichs aufweist. Die Duschplatte stützt sich an einem Traggestell mit höhenverstellbaren Fusselementen ab, wobei zumindest eines der Fusselemente für die Duschrinne an dem Traggestell befestigt ist.

Bei dem Dokument DE 203 02 899 U1 handelt es sich um eine Drainagerost-Halterung für Drainageroste zur Entwässerung eines Balkons oder einer Terrasse, aufweisend einen Rahmen, der über höhenverstellbare und abstandsveränderliche Stützfüße auf einer Rohbauplatte abstützbar ist, wobei ein Schaft des Stützfußes als Gewindeschaft ausgebildet ist.

Die Schrift JP 203 253743 A beschreibt einen in der Höhe verstellbaren, auf einen Betonblock über gewindeartige Stützfüße gestellten Blockkörper. Der Stützfuß weist einen Gewindeschaft mit unterschiedlich ausgebildeten Gewindeabschnitten auf.

Für die Erfindung stellt sich die Aufgabe, eine Verstellbarkeit des Deckelelementes gegenüber der Bodenöffnung und dem Einlaufteil anzugeben, sodass verschiedenste Bauhöhen in einfacher Weise berücksichtigt werden können, wobei mit nur wenigen Teilen eine einfach zu durchschauende und auch nachjustierbare Höhenverstellung ermöglicht und das Abheben des Deckelelementes erleichtert ist.

Die Aufgabe wird gelöst bei einem höhenverstellbaren Entwässerungsablauf mit folgenden Merkmalen:
- das Deckelelement ist an seiner Unterseite mit mehreren Gewindehülsen fest verbunden, die ein Innengewinde aufweisen,
- in die Innengewinde der Gewindehülsen sind Gewindemuffen mit Aussengewinde und Innenhohlraum verstellbar auf einen Teil ihrer Länge eingedreht, die nach unten die Gewindehülsen überragen,
- das Einlaufteil ist mit Positionsbolzen versehen, die von dem Innenhohlraum der Gewindemuffen überstülpt sind,
- die Positionsbolzen sind zylindrisch gerundet und verjüngen sich nach oben, jedoch spielfrei von den Gewindemuffen überstülpt sind,
- wobei eine Gewindehülse, eine Gewindemuffe und ein Positionsbolzen zusammen ein Verstellelement bilden.

Die Positionsbolzen können beispielsweise mit einem Flanschkranz des Einlaufteils verbunden sein. Als Material für die Positionsbolzen eignen sich insbesondere Metalle, jedoch können auch Kunststoffteile eingesetzt werden.

Das Deckelelement kann beispielsweise als Rost mit Flächenöffnungen oder als geschlossenes Deckelelement mit einem abgewinkelten Kantenflansch gebaut sein, wobei das Ablaufwasser zwischen Kantenflansch und umgebenden Teilen abläuft.

Der Positionsbolzen ist vorzugsweise zylindrisch gerundet und verjüngt sich nach oben im Spitzenbereich, sodass beim Hochziehen, beispielsweise zum Nachjustieren, keine Verkantung eintreten kann.

Insbesondere ist von Vorteil, dass dem Deckelelement nach ihrer Länge auswählbare demontierbare Gewindemuffen zuzuordnen sind. So kann beispielsweise ein Bausatz geliefert werden, der ohne wesentliche Kostenerhöhung zwei oder mehr Gewindemuffen enthält, sodass ein grösserer Spielraum für die erforderliche Erhöhung besteht.

Die Gewindemuffe kann zusätzlich mit einer Mutter arretiert sein.

Bei einer runden Einlauföffnung werden wenigstens drei oder vier Verstellelemente radialsymmetrisch peripher am Einsatzteil angeordnet.

Das erfinderische Prinzip kann auch bei einer Einlauföffnung in Form einer Längsrinne mit U-förmigem, mit einem Boden versehenem rinnenförmigen Einlaufteil eingesetzt werden, wobei wenigstens zwei Verstellelemente den Boden des Einlaufteils mit dem Oberteil des länglichen Deckelelementes bzw. der Rinne verbinden.

Ausführungsbeispiele der Erfindung sind in der Zeichnung dargestellt. Die Figuren der Zeichnung zeigen im Einzelnen:
- Figur 1:: einen Querschnitt durch einen Rundablauf versehen mit den vier Verstellelementen;
- Figur 2:: eine Ansicht von unten auf ein rundes Deckelelement mit den Verstellelementen;
- Figuren 3a bis 3c:: Möglichkeiten der Verstellbarkeit, im Schnitt gem. Fig. 1 (Detail C);

Figur 4: einen Schnitt durch ein Verstellelement.

Die im Folgenden verwendeten Begriffe "oben" und "unten" definieren sich durch die übliche Anordnung eines Einlaufs in der gezeichneten Darstellung der Duschabläufe, nämlich mit dem Deckelelement "oben" und der Einlauföffnung "unten". Allerdings sei darauf hingewiesen, dass die im Folgenden beschriebenen Teile des Verstellelementes auch in umgekehrter Reihenfolge von "unten nach oben" angeordnet sein können.

In Figur 1 ist ein Querschnitt durch ein Ausführungsbeispiel eines Entwässerungsablaufs 100 zum Einbau in eine Bodenöffnung 4 eines Duschplatzes dargestellt.

Der Entwässerungsablauf 100 ist ständig offengehalten. Ein Einlaufteil 1 ist in die Bodenöffnung 4 eingelassen und ruht mit seinem Flanschkranz 2 auf der verbreiterten Oberkante eines Rohrstutzens 3, in dem sich ein Geruchsverschluss 40 und ein seitliches Ablaufrohr (nicht dargestellt) befinden. Der sich unterhalb der Bodenöffnung 4 befindende Teil des Entwässerungsablaufes 100 bildet nicht Teil der Erfindung und kann daher auch abweichend ausgeführt sein.

Über dem Flanschkranz 2 ist ein Deckelelement 5 in die gestufte Bodenöffnung 4 eingesetzt. Im vorliegenden Fall ist das Deckelelement in Form einer runden Scheibe gestaltet und mit einem Flanschrand 5.1 versehen. Es ist jedoch auch möglich, ein derartiges Deckelelement als Rost zu gestalten, das randseitig plan ausläuft. In beiden Fällen ergibt sich eine "Niveauöffnung" 6, in die Wasser einfliessen und nach unten ablaufen kann.

Auch ovale, rechteckförmige oder polygonale Deckelelement-Anordnungen lassen sich in entsprechender Weise mit einer im Folgenden beschriebenen Verstellvorrichtung versehen.

Mit der Oberseite des Flanschkranzes 2 des Einlaufteils 1 sind vier Verstellelemente 7.1, 7.2, 7.3 und 7.4 verbunden, mit denen das Deckelelement 5 gegenüber dem Flanschkranz 2 höhenverstellbar ist. Wie in der Schnittzeichnung gemäss Figur 4 dargestellt, sind auf einem Flanschkranz 2 mehrere Positionsbolzen 8 beispielsweise durch Verschweißen oder Verkleben aufragend befestigt. Die Positionsbolzen 8 bestehen aus Messing oder anderen korrosionsresistenten Materialien und sind nach oben verjüngend gestaltet; aussenseitig sind sie glatt.

Die gegenüberliegende Unterseite 5.2 des Deckelelementes 5 ist mit vier Gewindehülsen 9 versehen, die ein Innengewinde 9.1 aufweisen. Die Gewindehülse 9 hat eine Höhe von h1. In das Innengewinde 9.1 der Gewindehülse 9 ist eine Gewindemuffe 10 mit Aussengewinde 10.2 und Innenhohlraum 10.1 mit einem Teil ihrer Länge eingedreht. Die Gewindemuffe 10 hat eine Länge von I1 >= h1 und überragt somit die Gewindehülse 9 nach unten auch bei teilweiser Eindrehung. Der Innenhohlraum 10.1 der teilweise eingedrehten Gewindemuffe 10 wird über einen Positionierbolzen 8 geschoben, bis die Unterkante der Gewindemuffe 10 auf den Flanschkranz 2 stösst. Damit ist die Höhe des Deckelelementes 5 gegenüber dem Einlaufteil 1 festgelegt. Um die Position der Gewindemuffe 10 gegenüber der Gewindehülse 9 zu arretieren, kann zusätzlich eine Mutter 11 auf die Gewindemuffe 10 aufgedreht werden. Vorzugsweise werden hierzu Muttern mit Festlegeigenschaft gewählt.

Das Deckelelement 5 kann nach Bedarf, insbesondere zum Reinigen des Entwässerungsablaufes, aus der Bodenöffnung 4 herausgehoben werden. Auch ein Nachjustieren der Höhe ist leicht möglich. Das Abheben des Deckelelementes ist erleichtert, da eine Verkantung gegenüber den Positionsbolzen 8 durch deren Gestaltung verhindert wird.

In den Figuren 3a bis 3c ist schematisiert das Detail C gemäss Fig. 1 in verschiedenen Höhenverstellungen dargestellt. Mit Verwendung von Gewindemuffen 10, insbesondere solchen mit unterschiedlicher Länge, lassen sich mehrere Höhen- und Abstandbereiche zwischen Deckelelement 5 und Einlaufteil 1 einstellen. Die Verstellung ist kontinuierlich möglich.

Figur 3a zeigt, dass die Gewindehülse 9 mit völlig eingedrehter Gewindemuffe auf den Positionsbolzen 8 aufschiebbar ist. Dieses gilt zum Beispiel bei einem Standardabstand von Flansch 2 bis Unterseite 5.1 von beispielsweise 15 mm. Beim Ausführungsbeispiel gemäss Figur 3b ist eine Gewindemuffe 10 mit Länge von 14 mm eingedreht, sodass hier ein Gesamtabstandbereich von etwa 15 bis 25 mm überdeckt wird.

Wird anstatt der Gewindemuffe mit der Länge von 14 mm eine solche von 22 mm eingesetzt (Figur 3c), so ergibt sich ein Bereich von 25 bis 37 mm für die Verstellung.

Hier können je nach Bedarf auch weitere Gewindemuffen oder auch solche mit anderen Abmessungen gewählt werden.

Insgesamt ergibt sich eine gute Möglichkeit, entsprechend dem Boden- und Ablaufaufbau verschiedene Höhen des Deckelelementes gegenüber dem Einlaufteil einzusetzen. Dabei kann die erfindungsgemässe Lösung sowohl bei runden als auch bei länglichen, rinnenförmigen Endwässerungsabläufen eingesetzt werden.

## Patentansprüche

1. Entwässerungsablauf (100) zum Einbau in eine Bodenöffnung (4) eines Duschplatzes, umfassend ein in die Bodenöffnung einzusetzendes Einlaufteil (1) mit nach oben offener Einlauföffnung, in die ein Deckelelement eingesetzt ist, das innerhalb der Einlauföffnung höhenverstellbar ist und die Einlauföffnung unter Freilassung wenigstens einer Niveauöffnung abdeckt, **dadurch gekennzeichnet,**
**dass** das Deckelelement (5) an seiner Unterseite mit mehreren Gewindehülsen (9) fest verbunden ist, die ein Innengewinde (9.1) aufweisen,
**dass** in die Innengewinde (9.1) der Gewindehülsen (9) Gewindemuffen (10) mit Außengewinde (10.2) und Innenhohlraum (10.1) verstellbar mit einem Teil ihrer Länge eingedreht sind, die nach unten die Gewindehülsen (9) überragen,
und dadurch, dass das Einlaufteil mit Positionsbolzen (8) versehen ist, die von dem Innenhohlraum (10.1) der Gewindemuffen überstülpt sind,
wobei die Positionsbolzen (8) zylindrisch gerundet sind und sich nach oben verjüngen, jedoch spielfrei von den Gewindemuffen (10) überstülpt sind,
wobei eine Gewindehülse (9), eine Gewindemuffe (10) und ein Positionsbolzen (8) zusammen ein Verstellelement (7) bilden.

2. Entwässerungsablauf nach Anspruch 1, **dadurch gekennzeichnet, dass** die Positionsbolzen (8) mit einem Flanschkranz (2) des Einlaufteils (1) verbunden sind.

3. Entwässerungsablauf nach Anspruch 1 und 2, **dadurch gekennzeichnet, dass** dem Deckelelement (5) mit Gewindehülse (9) nach unterschiedlicher Länge auswählbare demontierbare Gewindemuffen (10) zuzuordnen sind.

4. Entwässerungsablauf nach einem der vorhergehenden Ansprüche, **dadurch gekennzeichnet, dass** bei einer runden Einlauföffnung wenigstens drei Verstellelemente (7.1, 7.2, 7.3, 7.4) radialsymmetrisch peripher am Einlaufteil (1) angeordnet sind.

5. Entwässerungsablauf nach einem der vorhergehenden Ansprüche 1 bis 4, **dadurch gekennzeichnet, dass** bei einer Einlauföffnung in Form einer Längsrinne mit U-förmigem, mit einem Boden versehenen rinnenförmigen Einlaufteil wenigstens zwei Verstellelemente (7.1, 7.2, 7.3, 7.4) den Boden des Einlaufteils (1) mit der Unterseite des länglichen Deckelelementes (5) verbinden.

## Claims

1. Drainage outlet (100) for installation into a floor opening (4) of a shower area, comprising an inlet part (1) which is to be inserted into the floor opening and has an inlet opening which is open at the top and into which a cover element is inserted, of which the height is adjustable inside the inlet opening and which covers the inlet opening leaving at least one level opening exposed, **characterised in that**
the cover element (5) is fixedly connected, at the underside thereof, to a plurality of threaded sleeves (9) which have an internal thread (9.1),
threaded bushings (10) having an external thread (10.2) and internal cavity (10.1) are screwed adjustably with a part of their length into the internal threads (9.1) of the threaded sleeves (9), said threaded bushings protruding downwardly beyond the threaded sleeves (9),
and the inlet part is provided with positioning pins (8), over which the internal cavity (10.1) of the threaded bushings extends,
wherein the positioning pins (8) are cylindrically rounded and taper upwardly but have the threaded bushings (10) extending over them without any clearance,
wherein a threaded sleeve (9), a threaded bushing (10) and a positioning pin (8) together form an adjustment element (7).

2. Drainage outlet as claimed in claim 1, **characterised in that** the positioning pins (8) are connected to a flange rim (2) of the inlet part (1).

3. Drainage outlet as claimed in claim 1 and 2, **characterised in that** the cover element (5) with the threaded sleeve (9) is to be allocated removable threaded bushings (10) which are selectable according to different length.

4. Drainage outlet as claimed in any one of the preceding claims, **characterised in that** in the case of a round inlet opening, at least three adjustment elements (7.1, 7.2, 7.3, 7.4) are disposed peripherally on the inlet part (1) in a radially symmetrical manner.

5. Drainage outlet as claimed in any one of the preceding claims 1 to 4, **characterised in that** in the case of an inlet opening in the shape of a longitudinal channel having a U-shaped channel-like inlet part provided with a bottom, at least two adjustment elements (7.1, 7.2, 7.3, 7.4) connect the bottom of the inlet part (1) to the underside of the elongate cover element (5).

## Revendications

1. Dispositif d'évacuation d'eau (100) destiné à l'insertion dans une ouverture au sol (4) d'un emplacement de douche, comprenant un élément récepteur (1) à insérer dans ladite ouverture au sol (4) et doté d'une entrée ouverte vers le haut dans laquelle est encastré un élément de recouvrement (5) réglable en hauteur à l'intérieur de l'ouverture d'entrée, élément qui recouvre ladite entrée en laissant libre au moins un niveau d'ouverture, **caractérisé**
- **en ce que** l'élément de recouvrement (5) comporte, fixées sous sa face inférieure, plusieurs douilles filetées (9) dotées d'un filet femelle (9.1),
- **en ce que** dans les filets femelles (9.1) des douilles (9), il est vissé, pour partie de leur longueur, des manchons filetés (10) dotés d'un filetage mâle (10.2) et d'un espace creux (10.1) à l'intérieur, lesdits manchons dépassant des douilles (9) vers le bas
- et **en ce que** l'élément récepteur (1) est doté de goujons de positionnement (8) que viennent recouvrir les creux (10.1) des manchons filetés (10), lesquels goujon de positionnement (8), bien que présentant une forme cylindrique arrondie qui s'amincit vers le haut, sont néanmoins recouverts sans jeu par les manchons filetés (10), moyennant quoi une douille filetée (9), un manchon fileté (10) et un goujon de positionnement (8) constituent ensemble un élément de réglage (7).

2. Dispositif d'évacuation d'eau selon la revendication 1, **caractérisé en ce que** les goujons de positionnement (8) sont reliés à un collet (2) de l'élément récepteur (1).

3. Dispositif d'évacuation d'eau selon les revendications 1 et 2, **caractérisé en ce que** l'on peut adjoindre à l'élément de recouvrement (5) doté de douilles filetées (9), au choix, des manchons filetés (10) démontables de différentes longueurs.

4. Dispositif d'évacuation d'eau selon l'une quelconque des revendications précédentes, **caractérisé en ce que** dans le cas d'une ouverture d'entrée ronde, au moins trois éléments de réglage (7.1, 7.2, 7.3, 7.4) sont agencés, radialement symétriques, sur la périphérie de l'élément récepteur (1).

5. Dispositif d'évacuation d'eau selon l'une quelconque des revendications 1 à 4, **caractérisé en ce que** dans le cas d'une ouverture d'entrée en forme de canal, avec un élément récepteur en U et doté d'un fond en forme de goulotte, au moins deux éléments de réglage (7.1, 7.2, 7.3, 7.4) relient le fond de l'élément récepteur (1) à la surface inférieure de l'élément de recouvrement (5) oblong.
